# EUROPÄISCHE PATENTSCHRIFT

(11) **EP 4 230 839 B1**
(45) Veröffentlichungstag und Bekanntmachung des Hinweises auf die Patenterteilung: **25.09.2024**
(21) Anmeldenummer: 23153304.3
(22) Anmeldetag: 25.01.2023
(51) Int. Cl.: E21F 16/02

(54) **TUNNELBAUWERK**
TUNNEL CONSTRUCTION
CONSTRUCTION DE TUNNEL

(30) Priorität: 18.02.2022 DE 102022103878
(43) Veröffentlichungstag der Anmeldung: 23.08.2023
(73) Patentinhaber: Wayss & Freytag Ingenieurbau AG, 60489 Frankfurt am Main (DE)
(72) Erfinder: Dietz, Magdalena, 64297 Darmstadt (DE); Stopka, Michael, 85774 Unterföhring (DE); Eitel, Stephan, 74889 Sinsheim (DE); Gerstewitz, Thomas, 85774 Unterföhring (DE)
(74) Vertreter: DREISS Patentanwälte PartG mbB

(56) Entgegenhaltungen:
- EP-A2- 1 091 088
- CH-A5- 689 452
- CN-A- 107 227 974
- CN-A- 110 878 700
- KR-B1- 101 027 380

## Beschreibung

Die Erfindung betrifft ein Tunnelbauwerk mit einer in einer Längsrichtung erstreckten Innenschale mit einer offenen Sohle und einer längs laufenden Bergwasserdrainage, wobei die Innenschale in der Längsrichtung aufeinanderfolgend angeordnete und gegeneinander anliegende Innenschalenabschnitte umfasst, wobei die Innenschalenabschnitte jeweils beidseits bezüglich der Längsrichtung ein Sohlsegment und darauf ruhend ein einen Tunnelinnenraum bogenförmig begrenzendes ein- oder mehrteiliges Gewölbesegment, einteilig aus Ortbeton oder mehrteilig aus Fertigbetonteilen, umfasst, wobei die Bergwasserdrainage auf einer dem Tunnelinnenraum abgewandten Seite des Sohlsegments und damit bergseitig angeordnet ist, wobei durch mehrere Innenschalenabschnitte in der Längsrichtung voneinander beabstandete Revisionsöffnungen ausgehend von dem Tunnelinnenraum zu der Bergwasserdrainage vorhanden sind.

Ausgehend vom Berg, also vom vorgetriebenen Stollen bzw. der vorgetriebenen Tunnelöffnung, umfasst ein Tunnelbauwerk typischerweise eine dem Bauwerk oder temporär für die Bauzeit dem Berg zuzuordnende Spritzbetonschicht, die eine Außenschale bildet. Daran schließt sich nach radial innen ein beispielsweise etwa 5 cm dickes Abdichtungssystem an. Das Abdichtungssystem kann beispielsweise eine Noppenbahn, eine wasserdurchlässige Vliesbahn, gegebenenfalls eine wasserundurchlässige Kunststoffschicht, aber auch insbesondere wasserdurchlässige Materialien, insbesondere Schüttmaterialien, umfassen, die aber erst nachträglich in einen verbleibenden Ringspalt eingebracht werden. Das Abdichtungssystem dient einerseits als Bergwassersperre nach radial innen und andererseits als Ableitung für von außen durch die Spritzbetonschicht hindurch eindringendes Bergwasser nach unten in Richtung auf die Bergwasserdrainage. Es bildet dann den Übergang zu der Innenschale aus Ortbeton oder aus Betonfertigteilen. Vom Berg her kommendes Wasser soll jedenfalls außerhalb der Innenschale nach unten abgeleitet und dann über die Bergwasserdrainage abgeführt werden, damit es weder durch die gegeneinander vorzugsweise abgedichteten Innenschalenabschnitte hindurch noch durch die nach unten offene Sohle in den Tunnelinnenraum gelangen kann.

Diese Revisionsöffnungen zu der Bergwasserdrainage sind mit einem Abstand in der Längsrichtung von beispielsweise etwa 100 m voneinander angeordnet, d.h., alle 100 m ist für Inspektions- und Reinigungszwecke und -Maßnahmen ein Zugang zu der außen liegenden Bergwasserdrainage möglich. Hierbei ist derzeit vorgesehen, dass im Bereich der jeweiligen Revisionsöffnung zur Bildung eines Revisionsraums - häufig auch als Spül- oder Revisionsschacht oder -nische bezeichnet - eine Aufweitung des Tunnelprofils in den Berg hinein ausgebildet wird. Diese Erweiterung von der eigentlichen das Tunnelbauwerk begrenzenden Längsöffnung im Berg bedarf dann wiederum des Ausbaus, insbesondere durch eine Spritzbetonschicht und durch die Anbringung einer Innenschale, was die hierfür erforderlichen Schalungselemente vor Ort in der Tunnelöffnung erfordert.

Die Ausbildung und Herstellung von bewehrten jeweiligen Revisionsräumen ist bereits im Neubau eines Tunnelbauwerks aufwändig und zeit- und materialintensiv. Da eine zunehmende Anzahl von bestehenden Tunnelbauwerken mittlerweile der Erneuerung und Erweiterung bedürfen - einige Tunnelbauwerke sind weit über 100 Jahre alt - gestalten sich diese Maßnahmen als noch aufwändiger, da die Erneuerung des Tunnelbauwerks häufig mit einer Öffnungserweiterung einhergeht, wobei die Maßnahmen im laufenden Betrieb außerhalb eines radial inneren Fahrbereichs für Züge stattfinden müssen. Dies bedeutet, dass der radial verfügbare Bauraum außerhalb des Fahrraums ohnehin extremst begrenzt ist und den Einsatz von portalartigen Spezialmaschinen erfordert, die sich portalartig im Spalt zwischen Fahrraum und Tunnelbauwerk bzw. Berg befinden.

DE 2 019 775 A schlägt ein Tunnelbauwerk mit einer einzigen Betonschale und außenliegender Bergwasserdrainage vor, wobei ausgehend von in Längsrichtung aufeinanderfolgenden Stellen Bohrlöcher in verschiedenen Winkeln in den Berg getrieben werden, um zur Entwässerung des Bergs zu dienen und hierdurch den Wasserdruck auf die einzige Betonschale zu reduzieren. Im Bereich dieser Stellen, von denen die Bohrlöcher ausgehen, wird die Betonschale ausgespart, so dass dort Wasserdrainageschächte freigelassen bzw. gebildet werden. Durch diese Aussparungen in der Betonauskleidung zum Ableiten des Drainagewassers ist auch eine Kontrollmöglichkeit bzw. Revisionsmöglichkeit der Bohrlöcher gegeben. Diese Aussparungen sind daher zum Berg hin offen und lediglich zum Tunnelinnenraum abdeckbar. Eine Zugänglichkeit zur Bergwasserdrainage ist nicht erwähnt. Auch KR101027380B offenbart ein Tunnelbauwerk.

Der vorliegenden Erfindung liegt die Aufgabe zugrunde, die Neuerstellung oder Sanierung von Tunnelbauwerken der eingangs genannten Art auf weniger zeitintensive und kostengünstigere Weise ausführen zu können als dies bislang der Fall ist.

Diese Aufgabe wird durch ein Tunnelbauwerk mit den Merkmalen des Anspruchs 1 gelöst.

Es wird also erfindungsgemäß vorgeschlagen, dass ein Revisionsraum nicht quer zur Längsrichtung nach außen in den Berg hinein reicht. Auf diese Weise muss zur Ausbildung des Revisionsraums keine zusätzliche Querschnittsänderung beim Vortrieb der Tunnelöffnung vorgenommen werden. Es fallen kein zusätzlicher Ausbruch und dementsprechend keine zusätzlichen Sicherungsmaßnahmen und kein Mehraufwand bei der Schalung und Bewehrung des Tunnelstollens an. Es muss lediglich eine dem Revisionsraum entsprechende Aussparung in dem Sohlsegment oder in dem Sohlsegment und zusätzlich in einem unteren Bereich des darauf ruhenden Gewölbesegments ausgebildet werden. Im letzteren Fall, wenn die Ausnehmung in dem Sohlsegment übergeht in eine weitere Ausnehmung in dem darauf ruhenden Gewölbesegment, baut der Revisionsraum insgesamt höher; er ist damit leichter zugänglich und insgesamt größer, was sich bei der Einbringung von Inspektions- oder Reinigungsgerät als vorteilhaft erweisen kann.

Der Revisionsraum wird also gewissermaßen von dem Bereich außerhalb der äußeren Hüllfläche der Innenschalen in den Bereich des betreffenden Innenschalenabschnitts hineinverlagert, indem dort eine entsprechende Aussparung im Material des Innenschalenabschnitts ausgebildet wird. Wenn der Revisionsraum geringfügig, also höchstens 5 cm, über die eigentliche Innenschale nach außen vorsteht, so wird er in diesem überstehenden Bereich immer noch in einem Zwischenraum zu der dann nach außen anschließenden Spritzbetonschicht aufgenommen, so dass die Ausbildung der Komponenten außerhalb der Innenschale und insbesondere die Spritzbetonschicht im Bereich des Revisionsraums nicht geändert zu werden braucht. Insbesondere bleibt der Querschnitt und die Ausbildung des Tunnelstollens hiervon völlig unberührt.

Wenn ein jeweiliges Sohlsegment und/oder das oder die Gewölbesegmente vor Ort aus Ortbeton hergestellt werden, so muss lediglich ein entsprechend der Revisionsöffnung ausgebildeter Aussparungskörper in die Standardschalung von Sohlsegment bzw. Gewölbesegment eingebracht werden, um den Revisionsraum freizuhalten und damit zu bilden. Durch diesen Revisionsraum ist dann vom Tunnelinnenraum her ein direkter Zugang zur Bergwasserdrainage möglich. Ein weiterer Vorteil ist darin zu sehen, dass eine Revisionsöffnung zur Bergwasserdrainage nicht mehr mittels eines sehr schweren Deckels, welcher bodenseitig oberhalb der Drainage ruht und für einen Zugang erst aufwändig entfernt werden muss, ausgebildet zu werden braucht, sondern die Revisionsöffnung bzw. der Revisionsraum können in einfacher Weise mittels Klappen, Türen oder Schiebern verschlossen oder geöffnet werden.

Wie bereits erwähnt, ist die Bergwasserdrainage auf einer dem Tunnelinnenraum abgewandten Seite des Sohlsegments angeordnet. Es wird weiter vorgeschlagen, dass die Bergwasserdrainage in einem Übergangsbereich des Sohlsegments zwischen Sohle und Bergwand angeordnet ist, indem das Sohlsegment dort freigeformt ist, um einen in der Längsrichtung erstreckten Aufnahmeraum für die Bergwasserdrainage und deren Komponenten zu bilden. Dies hat den Vorteil, dass die Bergwasserdrainage tiefstmöglichst angeordnet werden kann und dann durch die Anordnung in einem freigeformten Bereich des Sohlsegments durch das Sohlsegment selbst vor Bergbewegungen und vor eine Verformung auslösenden Kräften sehr wirksam geschützt ist.

Weiter wird vorgeschlagen, dass die Revisionsöffnungen im Abstand in der Längsrichtung von wenigstens 60 m, insbesondere wenigstens 80 m, insbesondere von wenigstens 90 m und weiter insbesondere von höchstens 140 m, insbesondere von höchstens 120 m insbesondere von höchstens 110 m angeordnet sind.

Typische Längserstreckungen der Innenschalenabschnitte liegen etwa bei 10 bis 15 Metern bei Ortbetonbauweise und bei 1,5 bis 2 Metern bei der Verwendung von Betonfertigteilen.

Bei der Ausbildung der Innenschalenabschnitte als Betonfertigbauteile werden die Revisionsräume bei der Herstellung der Fertigbetonteile ausgespart, so dass der Revisionsraum gewissermaßen fertig realisiert in Form eines entsprechend ausgesparten Sohlsegments und/oder Gewölbesegments, und zwar Ulmensegments, in die Tunnelöffnung eingebracht wird.

Erfindungsgemäß wird weiter vorgeschlagen, dass zur Bildung der jeweiligen Revisionsöffnung und zur Begrenzung des jeweiligen Revisionsraums ein feuchtigkeitsbeständiges Gehäusebauteil eingegossen ist. Dieses Gehäusebauteil ist vorzugsweise aus Stahl, wobei aber andere Materialien, wie kunststoffbasierte Materialien, ebenfalls in Frage kommen können.

Hierbei erweist es sich als vorteilhaft, wenn das Gehäusebauteil ein entlang des Übergangs zum Material des Innenschalenabschnitts erstrecktes Dichtprofil aufweist, welches vorzugsweise mit eingegossen ist, um einen Wassereintritt zwischen Gehäusebauteil und Innenschalenabschnitt zu verhindern.

Weiter wird erfindungsgemäß vorgeschlagen, dass das Gehäusebauteil mit hintergreifbaren Ankerelementen ausgebildet ist, welche in das Material des Gewölbesegments und/oder des Sohlsegments einragen und miteingegossen sind. Auf diese Weise kann eine hochstabile Verbindung zwischen dem Gehäusebauteil und dem betreffenden Innenschalensegment erreicht werden.

Weiter wird erfindungsgemäß vorgeschlagen, dass das Gehäusebauteil eine hintere Wand, zwei in der Längsrichtung voneinander beabstandete Seitenwände und eine obere Wand aufweist und nach unten in Richtung auf die Bergwasserdrainage offen ist und eine zum Tunnelinnenraum hin offene Gehäusezugangsöffnung aufweist. Das Gehäusebauteil ist also nach innen zum Tunnelinnenraum hin und nach unten zur Bergwasserdrainage hin offen, damit vom Tunnelinnenraum her Zugang zu der Bergwasserdrainage genommen werden kann. Bei dieser Ausführungsform bildet die hintere Wand des Gehäusebauteils einen Abschluss des jeweiligen Innenschalensegments nach außen. Hierdurch lässt sich sicherstellen, dass außerhalb der Innenschalensegmente vorgesehene Schütt- oder Füllstoffe, die außerhalb der Innenschalenabschnitte, also zwischen der Außenseite der Innenschalenabschnitte und dem umgebenden Berg oder Stollen oder einer dort aufgebrachten Spritzbetonschicht, als sogenannte Ringspaltsverfüllung angeordnet sind, nicht von außerhalb in den Revisionsraum eindringen und die Bergwasserdrainage verstopfen können. Weiter wird vorgeschlagen, das Gehäusebauteil und den hierdurch bewirkten Abschluss nach außen vorzugsweise im wesentlichen flüssigkeitsdicht auszubilden.

Weiter wird vorgeschlagen, dass das Gehäusebauteil eine verschließbare und öffenbare Gehäusezugangsöffnung aufweist, welche mittels eines oder mehrerer Schieber oder Klappen oder Türen oder aufstülpbarer Deckel und gegebenenfalls zusätzlicher Dichtmaterialien vorzugsweise wasserdicht verschließbar und öffenbar und vom Tunnelinnenraum her zugänglich ist. Auf diese Weise ersetzen leicht öffen- und schließbare Schieber oder Klappen, Türen oder Deckel die bislang beschwerlichen Maßnahmen des Abhebens eines extrem schweren Deckels in der nach außen auskragenden Spül- oder Revisionsnische.

Wie bereits erwähnt, können die Innenschalensegmente aus Ortbeton hergestellt werden. Es erweist sich hingegen auch als vorteilhaft, wenn die Sohlsegmente und/oder das oder die Gewölbesegmente aus Betonfertigteilen gebildet sind, die außerhalb des Tunnelbauwerks hergestellt wurden und dann in eine Tunnelöffnung eingebracht und in ihre bestimmungsgemäße Montageposition gebracht werden. Die Herstellung der Sohlsegmente und Gewölbesegmente in Form von Betonfertigteilen hat den Vorteil, dass die Teile außerhalb der Tunnelöffnung und damit nicht unter beengten Bedingungen und unter Verwendung von Verschalungstechnik aus Ortsbeton hergestellt werden müssen. Sie können dann auf speziell ausgebildeten Vorrichtungen, die außerhalb eines Zugfahrraums verfahren werden, an den Einsatzort gebracht und dort bestimmungsgemäß positioniert werden.

Weiter erweist es sich als vorteilhaft, wenn das Gewölbesegment beidseits auf dem jeweiligen Sohlsegment ruhend jeweils ein Ulmensegment und daran in Umfangsrichtung anschließend ein oder weitere Gewölbesegmente und insbesondere ein oberes Firstsegment umfasst.

Im Hinblick auf die Handhabung innerhalb der Bergöffnung erweist es sich als vorteilhaft, wenn die Betonfertigteile mit Gewindehülsen und darin einschraubbaren Gewindestangen zur Positionierung und Ausrichtung der Betonfertigteile innerhalb der Tunnelöffnung und bezüglich der dort bereits verbauten Innenschalenabschnitte ausgebildet sind. Insbesondere erweist es sich dies bei Sohlsegmenten als vorteilhaft, wo die ein- und ausschraubbaren Gewindestangen zur Positionierung und Ausrichtung gegenüber dem Sohlgrund dienen.

Auch kann es sich als vorteilhaft erweisen, wenn die Betonfertigteile mit eingegossenen Gewindehülsen oder eingegossenen Dübeln ausgebildet sind, in welche Ankerelemente mit hintergreifbaren Köpfen ein- und ausschraubbar sind, damit die Ankerelemente mit ihren hintergreifbaren Köpfen über eine äußere Oberfläche vorstehend positionierbar sind, so dass sie als Transporthilfe ergreifbar sind und ein Mittel zum Halten, Einbringen und Positionieren der Betonfertigteile innerhalb der Tunnelöffnung bilden.

In Weiterbildung dieses Erfindungsgedankens erweist es sich als vorteilhaft, wenn die Betonfertigteile mit oberflächenoffenen Ausnehmungen um die Gewindehülsen oder Dübel herum ausgebildet sind, so dass der hintergreifbaren Kopf der Ankerelemente durch Einschrauben der Ankerelemente darin aufnehmbar ist damit er nicht über die äußere Hüllfläche des Betonfertigteils vorsteht.

Es erweist sich weiter als vorteilhaft, wenn die Betonfertigteile von innen ausgehende und sich in das Betonfertigteil hinein erstreckende Ausnehmungen, insbesondere konusförmige Ausnehmungen, aufweisen, die Ansatzpunkte zum Halten, Einbringen und Positionieren der Betonfertigteile innerhalb der Tunnelöffnung bilden und/oder zum anschließenden Durchbrechen nach außen ausgebildet sind, um Hinterfüllungsmasse auf die Bergseite der Innenschale zu spritzen. Bei dieser Hinterfüllungsmasse kann es sich in speziellen Fällen beispielsweise um Porösbeton handeln, welcher in den Zwischenraum zwischen den Innenschalensegmenten und der Außenschale in Form des gegen die Bergwand aufgespritzten Spritzbetons gefüllt wird.

Die insbesondere als Betonfertigteile ausgebildeten Gewölbesegmente verschiedener Innenschalenabschnitte liegen in ihrer bestimmungsgemäßen Montageposition über axiale, d.h. quer zur Längsrichtung orientierte Stirnseiten, gegeneinander an. Es erweist sich dabei als vorteilhaft, wenn die Gewölbesegmente als Betonfertigteile in ihrer bestimmungsgemäßen Montageposition über axiale, d.h. quer zur Längsrichtung orientierte Stirnseiten, gegeneinander anliegen und vorzugsweise über ein oder mehrere entlang der bogenförmigen Stirnseite erstreckte(s), insbesondere bandförmige(s) Dichtelement(e), abgedichtet sind.

Weiter erweist es sich als vorteilhaft, wenn die Gewölbesegmente ein umlaufendes insbesondere bandförmiges Dichtelement umfassen, welches über beide axialen Stirnseiten und vorzugsweise über beide in der Längsrichtung verlaufende Randseiten durchgehend erstreckt ist. Auf diese Weise liegen aneinander angrenzende Gewölbesegmente jeweils über zwei Dichtelemente (eines von jedem Gewölbesegment) gegeneinander an. Hierbei erweist es sich als vorteilhaft, wenn die Dichtelemente in der Dichtfläche nicht nebeneinander, sondern übereinander liegen, also ein Paket bilden.

Weiter erweist es sich als vorteilhaft, wenn die Innenschalenabschnitte, insbesondere die Gewölbesegmente, als Betonfertigteile an ihren axialen, d.h. quer zur Längsrichtung orientierten Stirnseiten, Nut-/Federelemente oder Stifte/Ausnehmungen oder in eine klemmschlüssige Halteverbindung gelangende Sicherungselemente, insbesondere Stift/Dübelelemente, aufweisen, damit in der Längsrichtung gegeneinander anliegenden Gewölbesegmente gegen Verschieben quer zur Längsrichtung und vorzugsweise auch in der Längsrichtung gesichert sind.

Weiter erweist es sich als vorteilhaft, wenn die Sohlsegmente eines Innenschalenabschnitts mit den Sohlsegmenten eines benachbarten Innenschalenabschnitts in der Längsrichtung und quer zur Längsrichtung ineinander eingreifen und einander teilweise überlappen, so dass die Positionierbarkeit der Sohlsegmente aneinander erleichtert ist.

Weiter erweist es sich als vorteilhaft, wenn zur Fixierung von in der Umfangsrichtung gegeneinander anliegenden Gewölbesegmenten eines Innenschalenabschnitts Schraubenverbindungen mit in dem anderen Teil eingegossen oder eingesetzten Dübeln verwendet ist.

Weiter erweist sich als vorteilhaft, wenn das Tunnelbauwerk außerhalb der Innenschalenabschnitte eine Spritzbetonschicht umfasst, die auf eine innere Oberfläche des Tunnelstollens aufgebracht sein kann und die eine Außenschale des Tunnelbauwerks bildet.

Weiter erweist sich als vorteilhaft, wenn das Tunnelbauwerk außerhalb der Innenschalenabschnitte und insbesondere zwischen den Innenschalenabschnitten und einer Spritzbetonschicht, die auf eine innere Oberfläche des Tunnelstollens aufgebracht sein kann und die eine Außenschale des Tunnelbauwerks bildet, eine Noppenbahn als wasserableitende Bahn und/oder eine Vliesbahn und/oder Schütt- oder Füllstoffe, insbesondere Perlkies, Drainmörtel oder Ringspaltmörtel, umfasst.

Es wird weiter ein Tunnelbauwerk offenbart welches entsprechend der nachfolgenden Ziffern ausgebildet ist:
1. Tunnelbauwerk (2) mit einer in einer Längsrichtung (10) erstreckten Innenschale (24) mit einer offenen Sohle (14) und einer längs laufenden Bergwasserdrainage (40), wobei die Innenschale (24) in der Längsrichtung (10) aufeinanderfolgend angeordnete und gegeneinander anliegende Innenschalenabschnitte (26) umfasst, wobei die Innenschalenabschnitte (26) jeweils beidseits bezüglich der Längsrichtung ein Sohlsegment (28) und darauf ruhend ein einen Tunnelinnenraum (54) bogenförmig begrenzendes ein- oder mehrteiliges Gewölbesegment (30) umfasst, wobei die Bergwasserdrainage (40) auf einer dem Tunnelinnenraum (54) abgewandten Seite des Sohlsegments (28) und damit bergseitig angeordnet ist, wobei durch mehrere Innenschalenabschnitte (26) in der Längsrichtung (10) voneinander beabstandet Revisionsöffnungen (50) ausgehend von dem Tunnelinnenraum (54) zu der Bergwasserdrainage (40) vorhanden sind, dadurch gekennzeichnet, dass ein die jeweilige Revisionsöffnung (50) begrenzender Revisionsraum (52) innerhalb einer äußeren U-förmigen und in der Längsrichtung (10) gleichförmigen Hüllfläche (38) der Innenschale (24) des Tunnelbauwerks (2) angeordnet ist oder jedenfalls höchstens 5 cm über die Hüllfläche (38) nach außen vorsteht, indem zur Bildung des Revisionsraums (52) eine Ausnehmung (56) in dem Sohlsegment (28) oder eine Ausnehmung (56) in dem Sohlsegment (28) und zusätzlich eine Ausnehmung (58) in einem unteren Bereich des Gewölbesegments (30) ausgebildet ist.
2. Tunnelbauwerk (2) nach Ziffer 1, dadurch gekennzeichnet, dass die Bergwasserdrainage (40) in einem Übergangsbereich (36) des Sohlsegments (28) zwischen Sohle (14) und Bergwand angeordnet ist, indem das Sohlsegment (28) dort freigeformt ist, um einen in der Längsrichtung (10) erstreckten Aufnahmeraum für die Bergwasserdrainage (40) und deren Komponenten zu bilden.
3. Tunnelbauwerk (2) nach Ziffer 1 oder 2, dadurch gekennzeichnet, dass die Revisionsöffnungen (50) im Abstand in der Längsrichtung (10) von wenigstens 60 m, insbesondere wenigstens 80 m, insbesondere von wenigstens 90 m und weiter insbesondere von höchstens 140 m, insbesondere von höchstens 120 m insbesondere von höchstens 110 m angeordnet sind.
4. Tunnelbauwerk (2) nach Ziffer 1, 2 oder 3, dadurch gekennzeichnet, dass zur Bildung der jeweiligen Revisionsöffnung (50) und zur Begrenzung des jeweiligen Revisionsraums (52) ein feuchtigkeitsbeständiges Gehäusebauteil (66) in das Sohlsegment (28) und/oder das Gewölbesegment (30) eingesetzt und vorzugsweise eingegossen ist.
5. Tunnelbauwerk (2) nach einem oder mehreren der vorstehenden Ziffern, dadurch gekennzeichnet, dass das Gehäusebauteil (66) mit hintergreifbaren Ankerelementen (80) ausgebildet ist, welche in das Material des Sohlsegments (28) und/oder des Gewölbesegments (30) einragen und insbesondere miteingegossen sind.
6. Tunnelbauwerk (2) nach Ziffer 5, dadurch gekennzeichnet, dass das Gehäusebauteil (66) eine hintere Wand (68), zwei in der Längsrichtung (10) voneinander beabstandete Seitenwände (70, 72) und eine obere Wand (74) aufweist und nach unten in Richtung auf die Bergwasserdrainage (40) offen ist und eine zum Tunnelinnenraum (54) hin offene Gehäusezugangsöffnung (76) aufweist.
7. Tunnelbauwerk (2) nach Ziffer 5 oder 6 dadurch gekennzeichnet, dass das Gehäusebauteil (66) eine verschließbare und öffenbare Gehäusezugangsöffnung (76) aufweist, welche mittels eines oder mehrerer Schieber oder Klappen (78) oder Türen oder Deckel und gegebenenfalls zusätzlicher Dichtmaterialien vorzugsweise wasserdicht verschließbar und öffenbar und vom Tunnelinnenraum (54) her zugänglich ist.
8. Tunnelbauwerk (2) nach einer der vorstehenden Ziffern, dadurch gekennzeichnet, dass es außerhalb der Innenschalenabschnitte (26) eine Spritzbetonschicht (8) umfasst, die auf eine innere Oberfläche des Tunnelstollens (6) aufgebracht sein kann und die eine Außenschale des Tunnelbauwerks bildet.
9. Tunnelbauwerk (2) nach einer der vorstehenden Ziffern, dadurch gekennzeichnet, dass es außerhalb der Innenschalenabschnitte (26) und insbesondere zwischen den Innenschalenabschnitten (26) und einer Spritzbetonschicht (8), die auf eine innere Oberfläche des Tunnelstollens (6) aufgebracht sein kann und die eine Außenschale des Tunnelbauwerks bildet, eine Noppenbahn als wasserableitende Bahn und/oder eine Vliesbahn und/oder Schütt- oder Füllstoffe, insbesondere Perlkies, Drainmörtel oder Ringspaltmörtel, umfasst.

Weitere Merkmale, Einzelheiten und Vorteile der Erfindung ergeben sich aus den beigefügten Patentansprüchen und aus der zeichnerischen Darstellung und nachfolgenden Beschreibung einer bevorzugten Ausführungsform des erfindungsgemäßen Tunnelbauwerks.

In der Zeichnung zeigt:
- Figur 1: eine Querschnittsansicht einer Ausführungsform eines erfindungsgemäßen Tunnelbauwerks mit einer außen liegenden Bergwasserdrainage;
- Figur 2: eine Figur 1 entsprechende Schnittansicht des erfindungsgemäßen Tunnelbauwerks im Bereich beidseitiger Revisionsöffnungen zu der Bergwasserdrainage;
- Figur 3: eine perspektivische Ansicht eines die Revisionsöffnung begrenzenden Innenschalenabschnitts des erfindungsgemäßen Tunnelbauwerks;
- Figur 4: eine Innenabwicklung mehrerer in der Längsrichtung des Tunnelbauwerks nebeneinander angeordneter Innenschalenabschnitte, wobei einer der Innenschalenabschnitte beidseits je eine Revisionsöffnung beinhaltet;
- Figur 5: einen Teil der Figur 3 in vergrößerter Darstellung;
- Figur 6: eine Stirnansicht des Teils gemäß Figur 5 und
- Figuren 7 und 8: zwei perspektivische Ansichten eines in einen Innenschalenabschnitt eingießbaren Gehäusebauteils zur Begrenzung der Revisionsöffnung.

Die Figuren 1 und 2 zeigen ein erfindungsgemäßes Tunnelbauwerk 2 in einem Berg 4 oder einer sonstigen Geländemasse. Hierfür ist in dem Berg 4 oder der sonstigen Geländemasse ein Tunnelstollen 6 ausgebildet, insbesondere durch Vortrieb im Zuge der Neuherstellung oder im Zuge der Sanierung und des Rückbaus eines bestehenden Tunnelbauwerks verbunden mit einer Erweiterung und Neuausbau des Tunnelstollens für das neue Tunnelbauwerk.

Typischerweise ist auf die innere Oberfläche des Tunnelstollens 6 eine Schicht 8 aus Spritzbeton aufgebracht, welche die gesamte gewölbebildende Oberfläche des Tunnelstollens 6 innen bewehrt. Sie erstreckt sich gewissermaßen geschlossen in einer in der Zeichnungsebene der Figur 1 orthogonal stehenden Längsrichtung 10 und entlang einer Umfangsrichtung 12 oder Gewölberichtung bis zu einer jeweiligen Sohle 14 des Tunnelstollens 6 oder bis zu einer bereits dort aufgebrachten Grundschicht. Diese Schicht 8 aus Spritzbeton ist also innig mit dem Berg 6 oder dem sonstigen Erdmaterial verbunden und bildet gewissermaßen eine eher zum Berg gehörige Außenschale 16 des Tunnelbauwerks 2. Nach innen schließt sich an diese Schicht 8 aus Spritzbeton typischerweise ein beispielsweise 5 cm in Dickenrichtung messender Zwischenraum 18 an für die Aufnahme einer wasserleitenden Bahn 20, insbesondere einer Noppenbahn, sowie einer auf der Bergseite daran angrenzenden Vliesbahn. Weitere Schichten oder Schütt- oder Füllstoffe 22 können als Ringspaltverfüllung zu einem späteren Zeitpunkt eingebracht werden, beispielsweise Perlkies oder ein Drainmörtel, oder Ringspaltmörtel oder Sonstiges. Nach innen schließt sich dann eine Innenschale 24 aus einer Vielzahl von in der Längsrichtung 10 aneinander angrenzenden Innenschalenabschnitte 26 an. Jeder Innenschalenabschnitt 26 umfasst beidseits je ein Sohlsegment 28 und darauf ruhend in der Umfangsrichtung 12 erstreckte und aneinander angrenzende Gewölbesegmente 30, die im beispielhaft und bevorzugt dargestellten Fall aus Betonfertigteilen gebildet sind, also nicht aus Ortsbeton vor Ort hergestellt sind, was aber grundsätzlich auch denkbar wäre. Bei den dargestellten drei Gewölbesegmenten 30 handelt es sich um zwei untere und unmittelbar auf dem jeweiligen Sohlsegment 28 abgestützte Ulmensegmente 32 und ein im oberen Scheitel des Tunnelbauwerks angeordnetes Firstsegment 34.

Beidseits außerhalb des Sohlsegments 28, in einem Übergangsbereich 36 zwischen Sohle 14 und Schicht 8 aus Spritzbeton oder Stollenwand ist eine Bergwasserdrainage 40 angedeutet. Die Bergwasserdrainage 40 umfasst ein in der Längsrichtung 10 erstrecktes Drainagerohr 42, welches im beispielhaft und bevorzugten Fall auf einer Basisschicht 44, insbesondere aus Auflagermörtel, beispielsweise Magerbeton, aufliegt und in einer Kiesfilterschüttung 46 aufgenommen und umgeben ist. Zwischen dem Aufnahmeraum nach für die vorstehenden Komponenten der Bergwasserdrainage 40 und dem Sohlsegment 28 ist noch eine Schicht 48 aus Vergussmörtel vorgesehen, die sich von der Sohle 14 bis zur Oberkante des Sohlsegments 28 erstreckt und eine zusätzliche Fixierung des Sohlsegments 28 gegen ein Verkippen nach außen bildet.

Vom Berg 4 durch die Schicht 8 aus Spritzbeton hindurch nach radial innen einsickerndes Wasser gelangt schwerkraftbedingt über den Zwischenraum 18 zwischen der Schicht 8 aus Spritzbeton und der Innenschale 24 nach unten in Richtung auf die Bergwasserdrainage 40 und wird von dort in der Längsrichtung 10 des Tunnelbauwerks abgeführt.

Die in Figur 1 angedeutete offene Sohle 14 des Tunnelbauwerks 2 kann in an sich bekannter Weise mit einem Grundaufbau, etwa bestehend aus einer Füllbetonschicht und darauf aufgebracht Gleisschotter zur Aufnahme eines Bahngleises, ausgebildet werden. Auch kann dort eine zusätzliche bezüglich der Sohlsegmente 28 innen liegende Drainage zur Sohllängsentwässerung verlegt sein, welche im Bedarfsfall über das Schotterbett zugänglich wäre.

Da die Bergwasserdrainage 40 aber außerhalb der Innenschale 24 bzw. des Sohlsegments 28 verläuft, ist dort eine unmittelbare Zugänglichkeit zu der Bergwasserdrainage zunächst nicht gegeben. Daher wird in regelmäßigen Abständen in Längsrichtung 10 von etwa beispielsweise 100 Metern eine Revisionsöffnung 50 zu der Bergwasserdrainage 40 vorgesehen. Diese Revisionsöffnung 50 wird durch einen dreidimensionalen Revisionsraum 52 gebildet und begrenzt, der von einem Tunnelinnenraum 54, also von innerhalb der Innenschale 24 her, zugänglich ist, beispielsweise um ein verfahrbares Inspektions- oder Reinigungsgerät in das Drainagerohr 42 der Bergwasserdrainage 40 einzubringen und von dem jeweiligen Revisionsraum 52 aus zu verfahren. Die Revisionsöffnung 50 bzw. der Revisionsraum 52 zu der Bergwasserdrainage 40 ist erfindungsgemäß in den Bauraum der Innenschale 26 verlagert bzw. in einem jeweiligen Innenschalenabschnitt 26 ausgebildet, indem dort im beispielhaft dargestellten Fall eine Ausnehmung 56 in dem Sohlsegment 28 und eine zusätzliche daran anschließende Ausnehmung 58 in dem angrenzenden Ulmensegment 32 ausgebildet ist. Dieser Revisionsraum 52 in Form der Ausnehmungen 56, 58 ist in jeweils einem einzigen Innenschalenabschnitt 26 ausgebildet, der in perspektivischer Darstellung in der Figur 3 abgebildet ist. Besonders wesentlich ist, dass der jeweilige Revisionsraum 52 erfindungsgemäß innerhalb einer äußeren U-förmigen Hüllfläche 38 der Innenschale 24 des Tunnelbauwerks 2 angeordnet ist, also nicht quer zur Längsrichtung 10 über die Innenschale 24 nach außen erstreckt ist und daher auch keine weitere Ausnehmung oder Nische in dem Tunnelstollen 6 erfordert.

Man erkennt in Figur 3 weiter das jeweilige Sohlsegment 28, das darauf stehende jeweilige Ulmensegment 32 und das die beiden Ulmensegmente 32 in der Umfangsrichtung 12 miteinander verbindende Firstsegment 34. In dieser Darstellung erkennt man ferner, dass die Sohlsegmente 28 in der Längsrichtung 10 auf einer Seite einen überstehenden Bereich 60 und auf der gegenüberliegenden Seite einen hierzu komplementär ausgebildeten ausgenommenen Bereich 62 aufweisen, wobei die Bereiche nicht über die gesamte Basishöhe h der Sohlsegmente 28 erstreckt sind, sondern nur über etwa die Hälfte dieser Basishöhe h. Auf diese Weise kann eine überlappende Anordnung von in der Längsrichtung 10 aneinander angrenzenden Sohlsegmenten 28 hergestellt werden. Die Sohlsegmente 28 sind so bezüglich der Höhe und auch der Quererstreckung formschlüssig gegeneinander gehalten und lassen sich so besser zueinander positionieren.

Figur 4 zeigt eine Innenabwicklung von vier in der Längsrichtung 10 aneinander anliegenden Innenschalenabschnitten 26, jeweils umfassend zwei Sohlsegmente 28, zwei Ulmensegmente 32 und mittig im Scheitel ein Firstsegment 34. Man erkennt anhand dieser Innenabwicklung auch, dass die Gewölbesegmente, d.h. die Ulmensegmente 32 und das Firstsegment 34, über zur Längsrichtung 10 leicht geneigte Flankenflächen 64 auf Stoß gegeneinander anliegen. Durch diese leichte Neigung zur Längsrichtung 10 lässt sich ein jeweiliges Firstsegment 34 in der Figur 4 von rechts in der Längsrichtung 10 zwischen die zwei bereits gesetzte Ulmenprofile 32 einschieben. Durch die leichte Neigung der Flankenflächen 64 lässt sich so ein Verkanten des Bauteils bezüglich der angrenzenden Bauteile vermeiden, und es ist eine Art Selbstzentrierung hierdurch realisiert, welche das Positionieren der Bauteile, was unter Einsatz von Spezialgeräten ausgeführt wird, erleichtert. Wie schon erwähnt erfolgen diese Maßnahmen mitunter im Spalt zwischen einem mittigen Zugfahrraum und der Schicht 8 aus Spritzbeton.

Man erkennt in dem zweiten Innenschalenabschnitt 26 von links die Ausbildung der Revisionsöffnung 52, und zwar in Form der Ausnehmung 58 in dem Ulmensegment 32.

Weiter erkennt man aus den Figuren 5 und 6 sowie 7 und 8, wie die Revisionsöffnung 50 und der Revisionsraum 52 ausgebildet und hergestellt sind. Figuren 7 und 8 zeigen nämlich ein feuchtigkeitsbeständiges Gehäusebauteil 66, vorzugsweise aus Stahl, im geschlossenen (Figur 7) und für einen Zugang geöffneten Zustand (Figur 8). Das Gehäusebauteil 66 umfasst eine hintere Wand 68, zwei in der Längsrichtung 10 voneinander beabstandete Seitenwände 70, 72 und eine obere Wand 74. Vordere Stirnkanten der Seitenwände 70, 72 und der oberen Wand 74 bilden eine Öffnung, die durch zwei schwenkbare Klappen oder Türen 78, welche schwenkbar an den Seitenwänden 70, 72 angelenkt sind, freigebbar und verschließbar ist. Diese bislang beschriebenen Komponenten des Gehäusebauteils 66 werden in das Ulmensegment 32 zur Bildung der Ausnehmung 58, welche den Revisionsraum 52 bildet, eingegossen. Um das Gehäusebauteil 66 stabil in dem Material des Ulmensegments 32 verankern zu können, erstrecken sich von der hinteren Wand 68 und von den Seitenwänden 70, 72 Ankerelemente 80 mit einem hintergreifbaren Kopf 82, welche dann beim Eingießen oder Umgießen des Gehäusebauteils 66 bei der Herstellung des Ulmensegments 32 mit eingegossen werden und somit eine unlösbare Verankerung für das Gehäusebauteil 66 bieten. Des Weiteren erkennt man im Übergangsbereich zwischen Seitenwänden 70, 72 und oberer Wand 74 zur hinteren Wand 68 hin ein Dichtprofil 84, etwa ein Elastomerdichtprofil, welches ebenfalls miteingegossen wird. Es umfasst beispielhaft eine lamellen- oder balgartige Gestalt, so dass eine labyrinthische Abdichtung erzielt werden kann.

Die Figuren 7 und 8 zeigen durch eine Trennlinie 86 separiert eine weitere hintere Wand 88 des Gehäusebauteils 66, beispielhaft in Form einer ebenen Platte, die aber nicht in das Ulmensegment 32, sondern in das darunter befindliche Sohlsegment 28 eingegossen wird und entsprechende Ankerelemente 80 aufweist.

Die Figuren 5 und 6 zeigen als vergrößerte Darstellung von Figur 3 und in einer weiteren Stirnansicht ein Sohlsegment 28 und einen Teil eines darauf ruhenden Ulmensegments 32 mit dem eingegossenen Gehäusebauteil 66. Durch Einlegen bzw. Eingießen des Gehäusebauteils 66, derart, dass in dem betreffenden Ulmensegment 32 der von dem Gehäusebauteil 66 begrenzte Innenraum nicht mit Beton befüllt wird sondern die nach unten offene Ausnehmung 58 in dem Ulmensegment 32 bildet, welche übergeht in die darunter befindliche Ausnehmung 56 in dem Sohlsegment 28, wird der Revisionsraum 52 begrenzt. Dabei mündet die Ausnehmung 56 nach unten frei aus und gewährt so einen Zugang zu der in dem Übergangsbereich 36 von Sohle 14 und Bergwand angeordneten Bergwasserdrainage 40.

Man erkennt indessen aus Figuren 5 und 6, dass die Sohlsegmente 28 über einschraubbare Gewindestangen 90 verfügen, die in nicht im Einzelnen dargestellte eingegossene Gewindehülsen mehr oder weniger weit einschraubbar sind. Auf diese Weise ist eine Positionierbarkeit oder Ausrichtbarkeit der Sohlsegmente 28 gegenüber der Sohle 14 oder dem Sohlgrund des Tunnelstollens 6 und gegenüber beidseits angrenzende Sohlsegmente 28 angrenzender Innenschalenabschnitte 26 gegeben. Zur schlussendlichen Fixierung wird das Sohlsegment 28 mit einem Vergussmörtel unterfüttert, welcher nachträglich durch beispielhaft vertikal erstreckte Füllöffnungen 92 in dem Sohlsegment 28 verfüllt werden kann, damit ein stabiles Fundament für das Sohlsegment 28 in der entsprechenden bestimmungsgemäßen Ausrichtung gebildet werden kann.

Weiter erkennt man am besten aus Figur 6, wie das Ulmensegment 32 auf dem Sohlsegment 28 aufliegt. Das Ulmensegment 32 verfügt über zwei ausladende Kontaktflächen 94 zur Druckübertragung und Abstützung nach unten, zwischen denen eine Nut 96 ausgebildet ist. Das Sohlsegment 28 verfügt an dieser Stelle über einen federförmigen komplementär dazu ausgebildeten Vorsprung 98, der in die Nut 96 eingreift. Es wären aber auch andere Ausgestaltungen der kraftübertragenden Anlageflächen zwischen den Segmenten denkbar. Etwas weiter außen ist in beiden kraftübertragenden Anlageflächen jeweils eine weitere Nut 99 in der Längsrichtung 10 verlaufend dargestellt, in welche ein nicht dargestelltes Dichtelement, insbesondere aus Elastomermaterial einlegbar ist, um ein Eindringen von Wasser zwischen Ulmensegment 32 und Sohlsegment 28 zu verhindern.

Es sei gleichermaßen darauf hingewiesen, dass ein jeweiliges Gewölbesegment 30, also die Ulmensegmente 32 und das Firstsegment 34, jeweils vollständig umlaufend an ihren orthogonal zur Längsrichtung 10 verlaufenden Stirnflächen 100 und an ihren im Wesentlichen in der Längsrichtung verlaufenden Anlageflächen 102 nicht dargestellte Elastomerdichtelemente aufweisen können, so dass auf Stoß aneinander angrenzende Segmente stets über zwei solcher Dichtelemente gegeneinander abgedichtet sind. Es erweist sich jedenfalls als vorteilhaft, wenn sämtliche Segmente der Innenschale 24 gegeneinander so abgedichtet sind, dass von außen kein Wasser nach radial innen eindringen kann.

Des Weiteren erkennt man am besten anhand der Figuren 1 bis 3, dass in Umfangsrichtung 12 gegeneinander anliegende Gewölbesegmente 30 in ihrer bestimmungsgemäßen Montageposition über Schraubenverbindungen 104 gegeneinander fixiert sind. Ferner erkennt man, dass bei den Gewölbesegmenten 30 von innen ausgehende und sich in das Betonfertigteil hinein erstreckende Ausnehmungen 108, vorzugsweise in Form von konusförmigen Ausnehmungen, vorgesehen sind. Diese bilden Ansatzpunkte zum Halten, Einbringen und Positionieren der Betonfertigteile innerhalb der Tunnelöffnung 54. Ferner sind sie im beispielhaft dargestellten Fall zum anschließenden Durchbrechen nach radial außen ausgebildet, um Hinterfüllungsmasse auf die Bergseite der Innenschale 26 zu spritzen.
in den Figuren ist ferner angedeutet, dass alle Betonfertigteile mit eingegossenen Gewindehülsen oder eingegossenen Dübeln 110 ausgebildet sind, in welche nicht dargestellte Ankerelemente mit hintergreifbaren Köpfen ein- und ausschraubbar sind, damit diese Ankerelemente mit ihren hintergreifbaren Köpfen über eine äußere Oberfläche der Betonfertigteile bzw. der Innenschalensegmente vorstehend positionierbar sind, so dass sie als Transporthilfe des betreffenden Segments oder Betonfertigteils ergreifbar sind. Sie können danach wieder eingeschraubt werden. Hierfür sind um die Dübel und die einschraubbaren Anker herum oberflächenoffene Ausnehmungen 112 ausgebildet, um die Köpfe der Ankerelemente darin aufnehmen zu können, damit sie nicht nach außen vorstehen, wenn sie nicht mehr gebraucht werden.

Weiter ist aus den Figuren 1 bis 3 ersichtlich, dass bei den Gewölbesegmenten 30 an deren axialen Stirnseiten Stifte/Ausnehmungen 114, insbesondere Stift/Dübelelemente, vorhanden sind, welche Stifte in eine komplementäre Ausnehmung in dem jeweils anderen Bauteil eingreifen. Auch hierdurch kann Positionierung und unverschiebliche Anordnung der Bauteile gegeneinander unterstützt werden.

## Patentansprüche

1. Tunnelbauwerk (2) mit einer in einer Längsrichtung (10) erstreckten Innenschale (24) mit einer offenen Sohle (14) und einer längs laufenden Bergwasserdrainage (40), wobei die Innenschale (24) in der Längsrichtung (10) aufeinanderfolgend angeordnete und gegeneinander anliegende Innenschalenabschnitte (26) umfasst, wobei die Innenschalenabschnitte (26) jeweils beidseits bezüglich der Längsrichtung ein Sohlsegment (28) und darauf ruhend ein einen Tunnelinnenraum (54) bogenförmig begrenzendes ein- oder mehrteiliges Gewölbesegment (30) umfasst, wobei die Bergwasserdrainage (40) auf einer dem Tunnelinnenraum (54) abgewandten Seite des Sohlsegments (28) und damit bergseitig angeordnet ist, wobei durch mehrere Innenschalenabschnitte (26) in der Längsrichtung (10) voneinander beabstandet Revisionsöffnungen (50) ausgehend von dem Tunnelinnenraum (54) zu der Bergwasserdrainage (40) vorhanden sind, **dadurch gekennzeichnet, dass** ein die jeweilige Revisionsöffnung (50) begrenzender Revisionsraum (52) innerhalb einer äußeren U-förmigen und in der Längsrichtung (10) gleichförmigen Hüllfläche (38) der Innenschale (24) des Tunnelbauwerks (2) angeordnet ist oder jedenfalls höchstens 5 cm über die Hüllfläche (38) nach außen vorsteht, indem zur Bildung des Revisionsraums (52) eine Ausnehmung (56, 58) in dem Sohlsegment (28) und in einem unteren Bereich des Gewölbesegments (30) ausgebildet ist und dass zur Bildung der jeweiligen Revisionsöffnung (50) und zur Begrenzung des jeweiligen Revisionsraums (52) ein feuchtigkeitsbeständiges Gehäusebauteil (66) in das Sohlsegment (28) und/oder das Gewölbesegment (30) eingegossen ist und dass das Gehäusebauteil (66) eine hintere Wand (68, 88), welche einen Abschluss des jeweiligen Innenschalenabschnitts nach außen bildet, zwei in der Längsrichtung (10) voneinander beabstandete Seitenwände (70, 72) und eine obere Wand (74) aufweist und nach unten in Richtung auf die Bergwasserdrainage (40) offen ist und eine zum Tunnelinnenraum (54) hin offene oder öffenbare und verschließbare Gehäusezugangsöffnung (76) aufweist, welche mittels eines oder mehrerer Schieber oder Klappen (78) oder Türen oder Deckel verschließbar und öffenbar und vom Tunnelinnenraum (54) her zugänglich ist,
und dass das Gehäusebauteil (66) mit hintergreifbaren Ankerelementen (80) ausgebildet ist, welche in das Material des Sohlsegments und/oder des Gewölbesegments (30) einragen und miteingegossen sind.

2. Tunnelbauwerk (2) nach Anspruch 1, **dadurch gekennzeichnet, dass** die Bergwasserdrainage (40) in einem Übergangsbereich (36) des Sohlsegments (28) zwischen Sohle (14) und Bergwand angeordnet ist, indem das Sohlsegment (28) dort freigeformt ist, um einen in der Längsrichtung (10) erstreckten Aufnahmeraum für die Bergwasserdrainage (40) und deren Komponenten zu bilden.

3. Tunnelbauwerk (2) nach Anspruch 1 oder 2, **dadurch gekennzeichnet, dass** die Revisionsöffnungen (50) im Abstand in der Längsrichtung (10) von wenigstens 60 m, insbesondere wenigstens 80 m, insbesondere von wenigstens 90 m und weiter insbesondere von höchstens 140 m, insbesondere von höchstens 120 m insbesondere von höchstens 110 m angeordnet sind.

4. Tunnelbauwerk (2) nach einem oder mehreren der vorstehenden Ansprüche, **dadurch gekennzeichnet, dass** die Sohlsegmente (28) und/oder das oder die Gewölbesegmente (30) aus Betonfertigteilen gebildet sind, die außerhalb des Tunnelbauwerks (2) hergestellt wurden und dann in eine Tunnelöffnung eingebracht und in ihre bestimmungsgemäße Montageposition gebracht wurden.

5. Tunnelbauwerk (2) nach Anspruch 4 **dadurch gekennzeichnet, dass** die Betonfertigteile mit Gewindehülsen und darin einschraubbaren Gewindestangen (90) zur Positionierung und Ausrichtung der Betonfertigteile innerhalb der Tunnelöffnung und bezüglich der dort bereits verbauten Innenschalenabschnitte (26) ausgebildet sind.

6. Tunnelbauwerk (2) nach Anspruch 4 oder 5 **dadurch gekennzeichnet, dass** die Betonfertigteile mit eingegossenen Gewindehülsen (110) oder eingegossenen Dübeln ausgebildet sind, in welche Ankerelemente mit hintergreifbaren Köpfen ein- und ausschraubbar sind, damit die Ankerelemente mit ihren hintergreifbaren Köpfen über eine äußere Oberfläche vorstehend positionierbar sind, so dass sie als Transporthilfe ergreifbar sind und ein Mittel zum Halten, Einbringen und Positionieren der Betonfertigteile innerhalb der Tunnelöffnung bilden.

7. Tunnelbauwerk (2) nach Anspruch 6, **dadurch gekennzeichnet, dass** die Betonfertigteile mit oberflächenoffenen Ausnehmungen (112) um die Gewindehülsen (110) oder Dübel herum ausgebildet sind, so dass der hintergreifbaren Kopf der Ankerelemente darin aufnehmbar ist damit er nicht über die äußere Hüllfläche des Betonfertigteils vorsteht.

8. Tunnelbauwerk (2) nach einem oder mehreren der vorstehenden Ansprüche 4-7, **dadurch gekennzeichnet, dass** die Betonfertigteile von innen ausgehende und sich in das Betonfertigteil hinein erstreckende Ausnehmungen (108), insbesondere konusförmige Ausnehmungen (108), aufweisen, die Ansatzpunkte zum Halten, Einbringen und Positionieren der Betonfertigteile innerhalb der Tunnelöffnung bilden und/oder zum anschließenden Durchbrechen nach außen ausgebildet sind, um Hinterfüllungsmasse auf die Bergseite der Innenschale zu spritzen.

9. Tunnelbauwerk (2) nach einem oder mehreren der vorstehenden Ansprüche 4-8, **dadurch gekennzeichnet, dass** die Gewölbesegmente (30) als Betonfertigteile in ihrer bestimmungsgemäßen Montageposition über axiale, d.h. quer zur Längsrichtung orientierte Stirnseiten (100), gegeneinander anliegen und vorzugsweise über ein oder mehrere entlang der bogenförmigen Stirnseite erstreckte(s), insbesondere bandförmige(s) Dichtelement(e), abgedichtet sind.

10. Tunnelbauwerk (2) nach einem oder mehreren der vorstehenden Ansprüche 4-9, **dadurch gekennzeichnet, dass** die Gewölbesegmente (30) ein rund umlaufendes insbesondere bandförmiges Dichtelement umfassen, welches über beide axialen Stirnseiten (100) und vorzugsweise über beide in der Längsrichtung verlaufende Randseiten durchgehend erstreckt ist.

11. Tunnelbauwerk (2) nach einem oder mehreren der vorstehenden Ansprüche 4-10, **dadurch gekennzeichnet, dass** die Innenschalenabschnitte (26), insbesondere die Gewölbesegmente (30), als Betonfertigteile an ihren axialen, d.h. quer zur Längsrichtung (10) orientierten Stirnseiten (100), Nut-/Federelemente oder Stifte/Ausnehmungen (114) oder in eine klemmschlüssige Halteverbindung gelangende Sicherungselemente, insbesondere Stift/Dübelelemente, aufweisen, damit in der Längsrichtung (10) gegeneinander anliegenden Gewölbesegmente (30) gegen Verschieben quer zur Längsrichtung (10) und vorzugsweise auch in der Längsrichtung (10) gesichert sind.

12. Tunnelbauwerk (2) nach einem oder mehreren der vorstehenden Ansprüche, **dadurch gekennzeichnet, dass** die Sohlsegmente (28) eines Innenschalenabschnitts (26) mit den Sohlsegmenten (28) eines benachbarten Innenschalenabschnitts (26) in der Längsrichtung (10) und quer zur Längsrichtung (10) ineinander eingreifen und einander teilweise überlappen, so dass die Positionierbarkeit der Sohlsegmente (28) aneinander erleichtert ist.

13. Tunnelbauwerk (2) nach einem oder mehreren der vorstehenden Ansprüche, **dadurch gekennzeichnet, dass** zur Fixierung von in der Umfangsrichtung (12) gegeneinander anliegenden Gewölbesegmenten (30) eines Innenschalenabschnitts (26) Schraubenverbindungen (104), insbesondere mit in dem anderen Teil eingegossen oder eingesetzten Dübeln verwendet ist.

14. Tunnelbauwerk (2) nach einem oder mehreren der vorstehenden Ansprüche, **dadurch gekennzeichnet, dass** es außerhalb der Innenschalenabschnitte (26) eine Spritzbetonschicht (8) umfasst, die auf eine innere Oberfläche des Tunnelstollens (6) aufgebracht sein kann und die eine Außenschale des Tunnelbauwerks bildet.

15. Tunnelbauwerk (2) nach einem oder mehreren der vorstehenden Ansprüche, **dadurch gekennzeichnet, dass** es außerhalb der Innenschalenabschnitte (26) und insbesondere zwischen den Innenschalenabschnitten (26) und einer Spritzbetonschicht (8), die auf eine innere Oberfläche des Tunnelstollens (6) aufgebracht sein kann und die eine Außenschale des Tunnelbauwerks bildet, eine Noppenbahn als wasserableitende Bahn und/oder eine Vliesbahn und/oder Schütt- oder Füllstoffe, insbesondere Perlkies, Drainmörtel oder Ringspaltmörtel, umfasst.

## Claims

1. Tunnel structure (2) having an inner shell (24) which extends in a longitudinal direction (10) and has an open base (14) and a longitudinally running mountain water drainage system (40), wherein the inner shell (24) comprises inner shell portions (26) which are arranged one after the other in the longitudinal direction (10) and abut against one another, wherein the inner shell portions (26) each comprise a base segment (28) on both sides with respect to the longitudinal direction and a single- or multi-part vault segment (30) resting thereon which delimits a tunnel interior (54) in an arc shape, wherein the mountain water drainage system (40) is arranged on a side of the base segment (28) facing away from the tunnel interior (54) and therefore on the mountain side, wherein inspection openings (50) from the tunnel interior (54) to the mountain water drainage system (40) are provided spaced apart from one another in the longitudinal direction (10), by means of a plurality of inner shell portions (26), **characterized in that** an inspection space (52), which delimits the corresponding inspection opening (50), is arranged within an outer U-shaped enveloping surface (38) of the inner shell (24) of the tunnel structure (2), which surface is uniform in the longitudinal direction (10), or in any case protrudes outward by a maximum of 5 cm beyond the enveloping surface (38), by a recess (56, 58) being formed in the base segment (28) and in a lower region of the vault segment (30) to form the inspection space (52) and **in that** a moisture-resistant housing component (66) is cast into the base segment (28) and/or the vault segment (30) to form the corresponding inspection opening (50) and to delimit the corresponding inspection space (52) and **in that** the housing component (66) has a rear wall (68, 88), which forms an outward closure of the relevant inner shell portion, two side walls (70, 72) which are spaced apart from one another in the longitudinal direction (10) and an upper wall (74), and is open downward in the direction of the mountain water drainage system (40) and has a housing access opening (76) which is open, or can be opened and closed, toward the tunnel interior (54) and can be closed and opened by means of one or more slides or flaps (78) or doors or covers and is accessible from the tunnel interior (54),
and **in that** the housing component (66) has anchor elements (80) which are grippable and which protrude into the material of the base segment and/or the vault segment (30) and are cast into same.

2. Tunnel structure (2) according to claim 1, **characterized in that** the mountain water drainage system (40) is arranged in a transition region (36) of the base segment (28) between the base (14) and the mountain wall, by the base segment (28) being freely formed there in order to form a receiving space extending in the longitudinal direction (10) for the mountain water drainage system (40) and its components.

3. Tunnel structure (2) according to claim 1 or 2, **characterized in that** the inspection openings (50) are arranged at a distance in the longitudinal direction (10) of at least 60 m, in particular at least 80 m, in particular of at least 90 m and further in particular of at most 140 m, in particular of at most 120 m, in particular of at most 110 m.

4. Tunnel structure (2) according to one or more of the preceding claims, **characterized in that** the base segments (28) and/or the vault segment(s) (30) are formed from precast concrete parts, which were manufactured outside the tunnel structure (2) and then introduced into a tunnel opening and brought into their intended assembly position.

5. Tunnel structure (2) according to claim 4, **characterized in that** the precast concrete parts have threaded sleeves and threaded rods (90) which can be screwed into them for positioning and aligning the precast concrete parts within the tunnel opening and with respect to the inner shell portions (26) already installed there.

6. Tunnel structure (2) according to claim 4 or 5, **characterized in that** the precast concrete parts have cast-in threaded sleeves (110) or cast-in dowels, which anchor elements having grippable heads can be screwed into and out of, so that the anchor elements can be positioned with their grippable heads protruding above an outer surface, so that they can be gripped as a transportation aid and form a means for holding, inserting and positioning the precast concrete parts within the tunnel opening.

7. Tunnel structure (2) according to claim 6, **characterized in that** the precast concrete parts have open surface recesses (112) around the threaded sleeves (110) or dowels, so that the grippable head of the anchor elements can be received therein so that it does not protrude beyond the outer enveloping surface of the precast concrete part.

8. Tunnel structure (2) according to one or more of the preceding claims 4-7, **characterized in that** the precast concrete parts have recesses (108), in particular conical recesses (108), starting from the inside and extending into the precast concrete part, which recesses form gripping points for holding, inserting and positioning the precast concrete parts within the tunnel opening and/or are designed for subsequently breaking through to the outside, in order to spray backfill compound onto the mountain side of the inner shell.

9. Tunnel structure (2) according to one or more of the preceding claims 4-8, **characterized in that** the vault segments (30), as precast concrete parts, abut against one another in their intended assembly position via axial end faces (100), i.e. end faces oriented transversely with respect to the longitudinal direction, and are preferably sealed via one or more, in particular band-shaped, sealing element(s)) extending along the curved end face.

10. Tunnel structure (2) according to one or more of the preceding claims 4-9, **characterized in that** the vault segments (30) comprise a circumferential, in particular band-shaped, sealing element which extends continuously over the two axial end faces (100) and preferably over the two edge faces running in the longitudinal direction.

11. Tunnel structure (2) according to one or more of the preceding claims 4-10, **characterized in that** the inner shell portions (26), in particular the vault segments (30), have tongue and groove elements or pins/recesses (114) or securing elements, in particular pin/dowel elements, that enter into a clamp-locking holding connection as precast concrete parts on their axial end faces (100), i.e. end faces oriented transversely with respect to the longitudinal direction (10), so that vault segments (30) abutting against one another in the longitudinal direction (10) are secured against displacement transversely with respect to the longitudinal direction (10) and preferably also in the longitudinal direction (10).

12. Tunnel structure (2) according to one or more of the preceding claims, **characterized in that** the base segments (28) of an inner shell portion (26) interlock with the base segments (28) of an adjacent inner shell portion (26) in the longitudinal direction (10) and transversely with respect to the longitudinal direction (10) and partially overlap with one another, so that it is easier to position the base segments (28) against one another.

13. Tunnel structure (2) according to one or more of the preceding claims, **characterized in that** screw connections (104), in particular having dowels cast or inserted into the other part, are used to fix vault segments (30) of an inner shell portion (26) which abut against one another in the circumferential direction (12) .

14. Tunnel structure (2) according to one or more of the preceding claims, **characterized in that** it comprises a shotcrete layer (8) outside the inner shell portions (26), which shotcrete layer can be applied to an inner surface of the tunnel gallery (6) and forms an outer shell of the tunnel structure.

15. Tunnel structure (2) according to one or more of the preceding claims, **characterized in that** it comprises a dimpled sheet as a water-draining sheet and/or a nonwoven sheet and/or bulk or filling materials, in particular pearl gravel, drainage mortar or annular gap mortar, outside the inner shell portions (26) and in particular between the inner shell portions (26) and a shotcrete layer (8), which can be applied to an inner surface of the tunnel gallery (6) and which forms an outer shell of the tunnel structure.

## Revendications

1. Ouvrage de construction de tunnel (2) avec une coque intérieure (24) s'étendant dans une direction longitudinale (10) avec une semelle ouverte (14) et un drainage d'eau de montagne (40) s'étendant longitudinalement, dans lequel la coque intérieure (24) comprend des sections de coque intérieure (26) disposées de manière à se suivre les unes les autres dans la direction longitudinale (10) et se jouxtant les unes contre les autres, dans lequel les sections de coque intérieure (26) comprennent, respectivement de part et d'autre par rapport à la direction longitudinale, un segment de semelle (28), et, reposant dessus, un segment voûté (30) en une partie ou en plusieurs parties délimitant en forme d'arc un espace intérieur de tunnel (54), dans lequel le drainage d'eau de montagne (40) est disposé sur un côté, opposé à l'espace intérieur de tunnel (54), du segment de semelle (28) et ainsi côté montagne, dans lequel des ouvertures d'inspection (50) partant de l'espace intérieur de tunnel (54) vers le drainage d'eau de montagne (40) sont présentes de manière espacée les unes des autres dans la direction longitudinale (10) par plusieurs sections de coque intérieure (26), **caractérisé en ce qu'**un espace d'inspection (52) délimitant l'ouverture d'inspection (50) respective est disposé à l'intérieur d'une surface d'enveloppe (38) extérieure en forme de U et de forme identique dans la direction longitudinale (10) de la coque intérieure (24) de l'ouvrage de construction de tunnel (2) ou fait saillie vers l'extérieur vers l'extérieur au-delà de la surface d'enveloppe (38) dans tous les cas au maximum de 5 cm **en ce que** pour former l'espace d'inspection (52), un évidement (56, 58) est réalisé dans le segment de semelle (28) et dans une zone inférieure du segment voûté (30), et que, pour former l'ouverture d'inspection (50) respective et pour délimiter l'espace d'inspection (52) respectif, un composant de boîtier (66) résistant à l'humidité est coulé dans le segment de semelle (28) et/ou le segment voûté (30), et que le composant de boîtier (66) présente une paroi arrière (68, 88), laquelle forme une terminaison de la section de coque intérieure respective vers l'extérieur, deux parois latérales (70, 72) espacées l'une de l'autre dans la direction longitudinale (10) et une paroi supérieure (74) et est ouvert vers le bas en direction du drainage d'eau de montagne (40) et présente une ouverture d'accès au boîtier (76) ouverte ou pouvant être ouverte et fermée en direction de l'espace intérieur de tunnel (54), laquelle peut être fermée au moyen d'un ou de plusieurs coulisseaux ou rabats (78) ou portes ou couvercles et peut être ouverte et qui est accessible depuis l'espace intérieur de tunnel (54),
et que le composant de boîtier (66) est réalisé avec des éléments d'ancrage (80) pouvant être saisis par l'arrière, lesquels dépassent dans le matériau du segment de semelle et/ou du segment voûté (30) et sont coulés dans celui-ci.

2. Ouvrage de construction de tunnel (2) selon la revendication 1, **caractérisé en ce que** le drainage d'eau de montagne (40) est disposé dans une zone de transition (36) du segment de semelle (28) entre la semelle (14) et le flanc de montagne **en ce que** le segment de semelle (28) y est façonné librement pour former un espace de réception s'étendant dans la direction longitudinale (10) pour le drainage d'eau de montagne (40) et ses composants.

3. Ouvrage de construction de tunnel (2) selon la revendication 1 ou 2, **caractérisé en ce que** les ouvertures d'inspection (50) sont disposées à la distance dans la direction longitudinale (10) d'au moins 60 m, en particulier d'au moins 80 m, en particulier d'au moins 90 m et par ailleurs en particulier de 140 m au maximum, en particulier de 120 m au maximum, en particulier de 110 m au maximum.

4. Ouvrage de construction de tunnel (2) selon l'une quelconque ou plusieurs des revendications précédentes, **caractérisé en ce que** les segments de semelle (28) et/ou le ou les segments voûtés (30) sont formés à partir de pièces préfabriquées en béton, qui ont été fabriquées à l'extérieur de l'ouvrage de construction de tunnel (2) puis ont été introduites dans une ouverture de tunnel et ont été amenées dans leur position de montage selon l'usage prévu.

5. Ouvrage de construction de tunnel (2) selon la revendication 4, **caractérisé en ce que** les pièces préfabriquées en béton sont réalisées avec des douilles filetées et des tiges filetées (90) pouvant être vissées dans celles-ci pour positionner et orienter les pièces préfabriquées en béton à l'intérieur de l'ouverture de tunnel et par rapport aux sections de coque intérieure (26) déjà montées ici.

6. Ouvrage de construction de tunnel (2) selon la revendication 4 ou 5, **caractérisé en ce que** les pièces préfabriquées en béton sont réalisées avec des douilles filetées (110) coulées ou des chevilles coulées dans celles-ci, dans lesquelles des éléments d'ancrage avec des têtes pouvant être saisies par l'arrière peuvent être vissés ou dévissés afin que les éléments d'ancrage puissent être positionnés de manière à faire saillie au-delà d'une surface extérieure par leurs têtes pouvant être saisies par l'arrière de telle sorte qu'ils peuvent être saisis en tant qu'aide au transport et forment un moyen pour maintenir, introduire et positionner les pièces préfabriquées en béton à l'intérieur de l'ouverture de tunnel.

7. Ouvrage de construction de tunnel (2) selon la revendication 6, **caractérisé en ce que** les pièces préfabriquées en béton sont réalisées avec des évidements (112) à surface ouverte tout autour des douilles filetées (110) ou des chevilles de telle sorte que la tête pouvant être saisie par l'arrière des éléments d'ancrage peut y être reçue pour qu'elle ne fasse pas saillie au-delà de la surface d'enveloppe extérieure de la pièce préfabriquée en béton.

8. Ouvrage de construction de tunnel (2) selon l'une quelconque ou plusieurs des revendications précédentes 4-7, **caractérisé en ce que** les pièces préfabriquées en béton présentent des évidements (108) partant depuis l'intérieur et s'étendant à l'intérieur de la pièce préfabriquée en béton, en particulier des évidements (108) de forme conique, qui forment des points de départ pour maintenir, introduire et positionner les pièces préfabriquées en béton à l'intérieur de l'ouverture de tunnel et/ou qui sont réalisés pour être ensuite percés vers l'extérieur pour injecter du composant de remblai sur le côté de montagne de la coque intérieure.

9. Ouvrage de construction de tunnel (2) selon l'une quelconque ou plusieurs des revendications précédentes 4-8, **caractérisé en ce que** les segments voûtés (30) en tant que pièces préfabriquées en béton se jouxtent les uns contre les autres, dans leur position de montage selon l'usage prévu par l'intermédiaire de côtés frontaux (100) axiaux, en d'autres termes orientés de manière transversale par rapport à la direction longitudinale et sont de préférence étanchéifiés par l'intermédiaire d'un ou de plusieurs éléments d'étanchéité, en particulier en forme de membrane, s'étendant le long du côté frontal en forme d'arc.

10. Ouvrage de construction de tunnel (2) selon l'une quelconque ou plusieurs des revendications précédentes 4-9, **caractérisé en ce que** les segments voûtés (30) comprennent un élément d'étanchéité circonférentiel, en particulier en forme de membrane, lequel s'étend en continu au-delà de deux côtés frontaux (100) axiaux et de préférence au-delà de deux côtés de bord s'étendant dans la direction longitudinale.

11. Ouvrage de construction de tunnel (2) selon l'une quelconque ou plusieurs des revendications précédentes 4-10, **caractérisé en ce que** les sections de coque intérieure (26), en particulier les segments voûtés (30) présentent, en tant que pièces préfabriquées en béton sur leurs côtés frontaux (100) axiaux, en d'autres termes orientés de manière transversale par rapport à la direction longitudinale (10), des éléments à rainure/languette ou des broches/évidements (114) ou des éléments de blocage parvenant dans une liaison de maintien à force, en particulier des éléments de broche/cheville pour que les segments voûtés (30) se jouxtant les uns contre les autres dans la direction longitudinale (10) soient bloqués sans pouvoir coulisser de manière transversale par rapport à la direction longitudinale (10) et de préférence également dans la direction longitudinale (10).

12. Ouvrage de construction de tunnel (2) selon l'une quelconque ou plusieurs des revendications précédentes, **caractérisé en ce que** les segments de semelle (28) d'une section de coque intérieure (26) viennent en prise avec les segments de semelle (28) d'une section de coque intérieure (26) adjacente dans la direction longitudinale (10) et de manière transversale par rapport à la direction longitudinale (10) et se chevauchent mutuellement en partie de telle sorte que la possibilité de positionnement des segments de semelle (28) les uns sur les autres soit facilitée.

13. Ouvrage de construction de tunnel (2) selon l'une quelconque ou plusieurs des revendications précédentes, **caractérisé en ce que** des liaisons vissées (104), en particulier avec des chevilles coulées ou insérées dans l'autre partie sont utilisées pour fixer des segments voûtés (30), se jouxtant les uns contre les autres dans la direction périphérique (12), d'une section de coque intérieure (26).

14. Ouvrage de construction de tunnel (2) selon l'une quelconque ou plusieurs des revendications précédentes, **caractérisé en ce qu'**il comprend à l'extérieur des sections de coque intérieure (26) une couche en béton projeté (8), qui peut être appliquée sur une surface intérieure de la galerie de tunnel (6) et forme une coque extérieure de l'ouvrage de construction de tunnel.

15. Ouvrage de construction de tunnel (2) selon l'une quelconque ou plusieurs des revendications précédentes, **caractérisé en ce qu'**il comprend, à l'extérieur des sections de coque intérieure (26) et en particulier entre les sections de coque intérieure (26) et une couche en béton projeté (8), qui peut être appliquée sur une surface intérieure de la galerie de tunnel (6) et qui forme une coque extérieure de l'ouvrage de construction de tunnel, une membrane à excroissances en tant que membrane drainante et/ou une membrane non tissée et/ou des matières en vrac ou de remplissage, en particulier du gravier perlé, du mortier de drainage ou du mortier de remplissage des espaces annulaires.
